# EUROPÄISCHE PATENTSCHRIFT

(11) **EP 2 465 403 B1**
(45) Veröffentlichungstag und Bekanntmachung des Hinweises auf die Patenterteilung: **20.02.2019**
(21) Anmeldenummer: 11192949.3
(22) Anmeldetag: 12.12.2011
(51) Int. Cl.: A47L 15/42

(54) **Geschirrspülmaschine**
Dishwasher
Lave-vaisselle

(30) Priorität: 17.12.2010 DE 102010063448
(43) Veröffentlichungstag der Anmeldung: 20.06.2012
(73) Patentinhaber: BSH Hausgeräte GmbH, 81739 München (DE)
(72) Erfinder: Gerstner, Norbert, 89542 Herbrechtingen (DE); Isbilen, Ersin, 34500 Büyükçekmece / Istanbul (TR); Steck, Thomas, 89407 Dillingen (DE)

(56) Entgegenhaltungen:
- EP-A2- 1 639 935
- WO-A1-2010/069760
- DE-A1- 19 950 829
- DE-A1-102007 031 479
- DE-B3-102007 041 059

## Beschreibung

Die Erfindung betrifft eine Geschirrspülmaschine, insbesondere Haushaltsgeschirrspülmaschine, nach dem Oberbegriff des Patentanspruches 1.

Bei Geschirrspülmaschinen kann das Bedienfeld mit seinen Bedien- und Anzeigeelementen in der Gerätetür integriert sein. Die Bedienblende kann hierbei an der Türfront für den Benutzer zugänglich sein und sich über die gesamte Türbreite am oberen Rand der Gerätetür erstrecken.

Bei einer gattungsgemäßen Geschirrspülmaschine kann deren Bedienteil insbesondere zweiteilig aufgebaut sein, und zwar mit einem inneren Komponententräger, vorzugsweise Kunststoffträger, der unter anderem Elektronikbauteile, bevorzugt eine Steuerelektronik, sowie Bedien- und Anzeigeelemente trägt, und mit einem äußeren, haubenförmigen Blechteil, insbesondere aus einem Edelstahl-Blech, der den Komponententräger, bevorzugt Kunststoffträger, einfasst. Das haubenförmige Blechteil bildet vorzugsweise eine frontseitige Bedienblende mit Ausnehmungen, durch die die Bedien- und Anzeigeelemente zugänglich sind. Von der Bedienblende sind um Biegekanten nach hinten Dach- und Seitenwände abgewinkelt. Die Dachwand des haubenförmigen Blechteils bildet somit einen oberen Abschluss der Gerätetür, während die Seitenwände des haubenförmigen Blechteils in vorteilhafter Weise flächenbündig im Türrahmen integriert sind.

Zur Herstellung des haubenförmigen Blechteils wird üblicherweise eine zugeschnittene Blechplatine einem Biegeprozess unterworfen, bei dem Blechabschnitte, die die Dach- und Seitenwände bilden, um Sollbiegestellen abgewinkelt werden. Die nach dem Biegeprozess noch offenen Eckbereiche zwischen den Dach- und Seitenwänden des haubenförmigen Blechteils werden bisher üblicherweise in einem weiteren Arbeitsschritt mittels einer Schweißverbindung miteinander verbunden. Die Schweißverbindung erfolgt fertigungstechnisch aufwändig in einem zusätzlichen Arbeitsschritt. Zudem kann beim Verschweißen die Oberflächenstruktur des haubenförmigen Blechteils optisch nachteilhaft beschädigt werden

Eine Geschirrspülmaschine gemäß dem Oberbegriff des Anspruchs 1 ist aus EP 1 639 935 A2 bekannt.

Die Aufgabe der Erfindung besteht darin, eine Geschirrspülmaschine, insbesondere Haushaltsgeschirrspülmaschine, bereitzustellen, bei der die Bedieneinheit in einfacher Weise herstellbar ist.

Die Aufgabe ist durch die Merkmale des Patentanspruches 1 gelöst. Bevorzugte Weiterbildungen der Erfindung sind in den Unteransprüchen offenbart.

Erfindungsgemäß kann bei der Fertigung des haubenförmigen Blechteils der Bedieneinheit auf eine aufwändige Schweißverbindung zwischen den Dach- und Seitenwänden des Blechteils verzichtet werden. Anstelle dessen wird gemäß dem kennzeichnenden Teil des Patentanspruches 1 eine alternative Eckverbindung bereitgestellt, bei der am Eckbereich zwischen der Dachwand und jeweils einer der Seitenwände des haubenförmigen Blechteils ein vordefinierter freier Eckausschnitt vorgesehen wird. In den Eckausschnitt ragt eine Formecke des inneren Komponententrägers ein, die als Verbindungsfläche zwischen den Dach- und Seitenwänden dient. Auf diese Weise ergibt sich eine fertigungstechnisch einfache Eckverbindung, die insbesondere bei nicht schweißbarem Materialaufbau des haubenförmigen Blechteils, etwa bei beschichteter Blechoberfläche, einsetzbar ist.

Die Formecke kann bevorzugt materialeinheitlich und/oder einstückig am Komponententräger integriert sein. Der Komponententräger kann bevorzugt aus Kunststoffmaterial mit ausreichend großer Eigensteifigkeit hergestellt sein und einen zumindest teilweise umlaufenden Tragrahmen aufweisen, in dem die Steuerelektronik sowie die Bedien- und Anzeigeelemente aufgenommen sind. Die Formecke kann in diesem Fall zweckmäßigerweise an den oberen Außenecken des rahmenartigen Kunststoffträgers vorzugsweise angeformt sein. Erfindungsgemäß dient daher der Komponententräger nicht nur zur stabilen Halterung der Elektronikkomponenten, sondern dieser ist zusätzlich auch mit der Formecke derart dimensioniert, dass er eine stabile sowie einfach herstellbare Eckverbindung des haubenförmigen Blechteils ermöglicht. Die jeweilige, nach außen sichtbare Formecke des Komponententrägers kann zudem als Designelement eingesetzt werden, das beispielsweise die Dachwand und die Seitenwände des Blechmantels im Eckbereich flächenbündig miteinander verbindet. Die Sichtfläche der Formecke kann dabei mit der umgebenden Blechmantelfläche so abgestimmt sein, dass sich insgesamt ein gleichmäßiger Übergang am Eckbereich ergibt. Das Material der Formecke kann zudem zweckmäßig gleichfarbig mit der Blechoberfläche des Blechteils gestaltet sein.

Der jeweilige Eckausschnitt zwischen der Dachwand und der jeweiligen Seitenwand des Blechmantels kann von einer dachwandseitigen Schnittkante sowie von einer die Seitenwand abschließenden Schnittkante begrenzt sein. Die in Flucht zur Bautiefenrichtung verlaufenden Schnittkanten können insbesondere jeweils eine Kantenlänge aufweisen, die der Bautiefe der Dachwand sowie der Seitenwand des Blechmantels entspricht. Der Eckausschnitt kann in einer Ansicht von oben betrachtet in etwa U-förmig ausgeführt, und zwar mit einem frontseitig geschlossenen Ende sowie einen nach hinten offenen Einführbereich, durch den die Formecke beim Einsetzen des Komponententrägers in das haubenförmige Blechteil einschiebbar ist. Im zusammengebauten Zustand kann die Formecke des Komponententrägers den Eckausschnitt des Blechmantels vollständig ausfüllen und sich insbesondere entlang der gesamten Kantenlängen der oben erwähnten Schnittkanten erstrecken. In diesem Fall kann die an den Eckausschnitt konturangepasste Formecke spielfrei eingesetzt werden, ohne dass sich größere Verbindungsfugen ergeben.

In einer vorteilhaften Ausführungsform kann sich der zwischen der Dachwand und der Seitenwand befindliche Eckausschnitt bis in die frontseitige Bedienblende des Blechmantels hinein erstrecken. In diesem Fall können die Schnittkanten des Eckausschnittes über die dachseitigen sowie seitlichen Biegekanten des Blechmantels hinweg sich bis in die frontseitige Bedienblende hinein erstrecken und dort dreieckförmig an einem Scheitelpunkt rechtwinklig zusammenlaufen, und zwar unter Bildung einer Aussparung in der Bedienblende. In diesem Fall ist die Formecke nicht nur mit ihrer Verbindungsfläche zwischen der Dachwand und der Seitenwand sichtbar, sondern weist vielmehr die Formecke zusätzlich eine frontseitige Stirnfläche auf, die an der frontseitigen Bedienblende freigelegt ist.

Der innerhalb des haubenförmigen Blechteils angeordnete Komponententräger kann insbesondere mit einer Frontträgerwand, die der Innenseite der Bedienblende zugewandt ist, sowie davon abgewinkelten Dach- und Seitentwänden aufgebaut sein, die die Frontträgerwand vorzugsweise rahmenartig umziehen und jeweils den Dach- und Seitenwänden des Blechmantels zugewandt sind. Die Außenkontur des inneren Komponententrägers kann daher in etwa der Innenseite der Bedienblende so formangepasst sein, dass der Kunststoffträger zumindest bereichsweise flächendicht in Anlage mit der Innenseite des Blechmantels ist. Die Formecke des Komponententrägers kann bevorzugt ein Materialvorsprung sein, der um eine Stufenhöhe von den oben erwähnten Dach- und Seitenwänden des Komponententrägers vorragt. Die Stufenhöhe kann hierbei in etwa der Blechstärke des Blechmantels entsprechen, wodurch sich ein nahezu stufenfreier Übergang am Eckbereich des haubenförmigen Blechteiles ergibt. Zudem kann die Formecke mit einem Überstand in der Bautiefenrichtung die Frontträgerwand des Kunststoffträgers überragen. Der Überstand der Formecke kann ebenfalls so bemessen sein, dass sich die frontseitige Stirnseite der Formecke flächenbündig in die in der frontseitigen Bedienblende vorgesehenen rechtwinkligen Aussparung einfügt.

Alternativ dazu kann der Blechzuschnitt des Blechmantels geometrisch so gestaltet sein, dass die Formecke des Komponententrägers sichtgeschützt in der frontseitigen Bedienblende ausgebildet ist. In diesem Fall ist die frontseitige Bedienblende ohne dreieckförmige Aussparung geschlossen ausgeführt, so dass der Eckausschnitt bereits vor der Bedienblende endet. Entsprechend schließen die Schnittkanten des Eckausschnittes in etwa an den Biegekanten zwischen der Bedienblende und der Dachsowie Seitenwände ab, ohne unmittelbar in der Bedienblende zusammen zu laufen.

Das haubenförmige Blechteil ist vorzugsweise aus einer Blechplatine gebildet, die zunächst ebenflächig ist und so zugeschnitten ist, dass in einem Biegeprozess an vorgegebenen Sollbiegestellen von einem die Bedienblende bildenden Basissegment Teilbereiche der Blechplatine um Biegekanten abgebogen werden, die die Dach- und Seitenwände bilden. Zudem können an den freien Rändern insbesondere Haltelaschen vorgesehen sein, die in der Zusammenbaulage den Komponententräger umgreifen. Anschließend kann das haubenförmige Blechteil mit dem Komponententräger zusammengefügt werden. Die beiden oberseitigen Formecken des Komponententrägers können zugleich auch als Zentrierelemente dienen, die beim Zusammenfügen rückseitig in den oben erwähnten Einführbereich des Eckausschnittes des haubenförmigen Blechteils eingeschoben werden können und somit eine lagesichere Vorpositionierung des Kunststoffträgers im haubenförmigen Blechteil gewährleisten.

Der Komponententräger kann bevorzugt aus einem kostengünstigen Basismaterial, insbesondere aus Kunststoff, hergestellt sein, an dem eine Kunststoff-Formecke angeformt ist. Die Formecke kann beispielhaft ein ABS-Kunststoff sein, der eine metallisch anmutende Sichtfläche aufweisen kann. Bevorzugt kann die Formecke sowie der Komponententräger in einem Arbeitsgang hergestellt werden, zum Beispiel mit der Zwei-Komponenten-Technik.

Die vorstehend erläuterten und/oder in den Unteransprüchen wiedergegebenen vorteilhaften Aus- und/oder Weiterbildungen der Erfindung können außer zum Beispiel in den Fällen eindeutiger Abhängigkeiten oder unvereinbarer Alternativen einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.

Es zeigen:
- Fig. 1: in einer perspektivischen Teilansicht eine zusammengebaute Gerätetür einer Geschirrspülmaschine;
- Fig. 2: eine vergrößerte Schnittdarstellung entlang der Schnittebene I-I aus der Fig. 1;
- Fig. 3: in einer vergrößerten Ansicht das am oberen Rand der Gerätetür angeordnete Bedienteil bei demontiertem Türinnenelement;
- Fig. 4: eine teilweise perspektivische Ansicht; und
- Fig. 5: in einer Ansicht entsprechend der Fig. 4 eine weitere Ausführungsform der Erfindung.

In der Fig. 1 ist in einer Teilansicht eine Gerätetür einer Geschirrspülmaschine gezeigt. Die in der Seitenrichtung x gegenüberliegende, nicht dargestellte Türseite ist spiegelbildlich aufgebaut. Die Gerätetür ist aus einem, in einem Tiefziehverfahren hergestellten, aus Blech gefertigten Türinnenelement 1 und einem Türaußenelement 3 aufgebaut. Sowohl das Türinnenelement 1 als auch das Türaußenelement 3 können aus einem Edelstahlblech hergestellt sein. Das Türinnenelement 1 ist gemäß der Fig. 1 mit einem, von einer Blechgrundfläche erhabenen, U-förmig umlaufenden Rahmenabschnitt 5 profiliert, der bei geschlossener Gerätetür in die Beschickungsöffnung eines nicht gezeigten Spülbehälters der Geschirrspülmaschine einragt. Randseitig ist der Rahmenabschnitt 5 des Innenelementes 1 mit einem umlaufenden, über eine Biegekante 6 abgewinkelten Befestigungsflansch 7 ausgeführt. Der einen Bördelrand aufweisende Befestigungsflansch 7 des Innenelementes 1 ist in üblicher Weise über Schraubverbindungen 9 auf einem Auflagesteg 11 des Außenelementes 3 geschraubt. Das Außenelement 3 kann beispielhaft eine Rahmenleiste aufweisen, die im Endmontagezustand eine Frontblende oder eine Möbelplatte trägt. An der Unterkante der Gerätetür ist gemäß der Fig. 1 seitlich ein Scharnierhebel 13 montiert, der an einer Scharnierplatte der Geschirrspülmaschine um eine horizontale Schwenkachse 15 drehbar angelenkt ist. Die Türinnen- und -außenelemente 1,3 sind an der oberen Gerätetür-Kante mit einer Bedieneinheit 17 abgeschlossen, die sich in der Seitenrichtung x über die gesamte Türbreite der Gerätetür erstreckt und die frontseitig zugängliche Bedien- und Anzeigeelemente der Geschirrspülmaschine trägt. Die Bedieneinheit 17 ist, wie es aus den weiteren Fig. 2 bis 5 hervorgeht, mit einem inneren Kunststoffträger 19 ausgeführt, der ein in der Fig. 3 nur gestrichelt angedeutetes elektronisches Steuermodul 21 mit den zugeordneten Bedien- und Anzeigeelementen trägt. Der Kunststoffträger 19 ist durch ein haubenförmiges Edelstahl-Blechteil 23 eingefasst, das eine frontseitig sichtbare Bedienblende 24, ein die Türoberkante bildendes Blendendach 25 sowie Seitenwände 26 umfasst. Das Blendendach 25 und die Seitenwände 26 sind über Biegekanten 41, 43 von der Bedienblende 24 nach hinten abgewinkelt.

Der Kunststoffträger 19 ist mit seiner Außenkontur im Wesentlichen der Innenseite des haubenförmiges Blechteiles 23 formangepasst. Entsprechend weist der Kunststoffträger 19 eine Frontträgerwand 27 auf, die rahmenartig von einer oberen Querleiste 28 sowie seitlichen Rahmenleisten 29 umgeben ist. Die obere Querleisten 28 sowie die seitlichen Rahmenleisten 29 und auch die Frontträgerwand 27 sind bevorzugt flächendicht in Anlage mit der Innenseite des haubenförmigen Blechteils 23. Wie in den Figuren nicht näher dargestellt ist, weisen die Dach- und Seitenwände 25, 26 des Blechteils 23 an ihren freien Rändern U-förmig umgebogene Haltelaschen auf, die die freien Ränder der Quer- und Seitenleisten 28, 29 des Kunststoffträgers 19 umgreifen. Zudem ist in an sich bekannter Weise der Befestigungsflansch 7 des Türinnenelementes 1 in Schraubverbindung mit nicht näher dargestellten Schraubdomen des Kunststoffträgers 19, so dass der Bördelrand des Befestigungsflansches 7 des Innenelementes 1 dicht auf den, dem haubenförmigen Blechteil 23 aufliegt.

Gemäß den Figuren ist der Eckbereich 33 zwischen der Dachwand 25 und den Seitenwänden 26 des Blechteils 23 nicht geschlossen ausgeführt, sondern weist dieser vielmehr einen freien Eckausschnitt 35 auf, in dem eine Formecke 36 des Kunststoffträgers 19 eingesetzt ist. Die Formecke 36 des Kunststoffträgers 19 füllt dabei den freien Eckausschnitt 35 des Blechteils 23 vollständig aus und stellt eine Verbindungsfläche 37 bereit, die die Dachwand 25 flächenbündig mit den Seitenwänden 26 verbindet.

Der freie Eckausschnitt 35 ist jeweils durch eine dachwandseitige Schnittkante 38 und eine die Seitenwand 26 begrenzende Schnittkante 39 definiert. Die Schnittkanten 38, 39 des Eckausschnittes 35 erstrecken sich gemäß der Fig. 4 über die dachseitigen und seitlichen Biegekanten 41, 43 des Blechteils 23 hinweg bis in die Bedienfläche der frontseitigen Bedienblende 24 und laufen dort an einem Scheitelpunkt S unter Bildung einer dreieckförmigen Aussparung 45 zusammen. Im in der Fig. 4 gezeigten Endmontagezustand der Gerätetür ist daher eine frontseitige Stirnseite 47 der Formecke 36 frontseitig sichtbar angeordnet. Die Stirnseite 47 der Formecke 36 ist dabei gemäß der Fig. 3 und 4 flächenbündig mit der Bedienblende 24 ausgerichtet. In der Fig. 4 ist zudem eine fensterartige Ausnehmung 48 in der Bedienblende 24 gezeigt, in der zum Beispiel ein Anzeigen-Display angeordnet ist.

Der Eckausschnitt 35 ist gemäß der Fig. 3 oder 4 in der Bautiefenrichtung y nach hinten mit einem offenen Einführbereich 49 versehen, durch den die Formecke 36 beim Zusammenbau in den Eckausschnitt 35 einschiebbar ist. Die beiden Formecken 36 wirken daher als Zentrierelemente, die eine lagesichere Positionierung des Kunststoffträgers 19 im Blechteil 23 gewährleisten.

Die Formecke 36 des Kunststoffträgers 19 erstreckt sich gemäß den Fig. 3 und 4 in der Bautiefenrichtung y über die gesamte Kantenlänge I der, den Eckausschnitt 35 definierenden Schnittkanten 38, 39. Die Formecke 36 ist dabei als ein vom Kunststoffträger 19 erhabener Materialvorsprung ausgebildet, der um eine Stufenhöhe Δh von den Quer- und Seitenleisten 28, 29 vorragt. Die Stufenhöhe Δh entspricht dabei in etwa der Blechstärke s des haubenförmigen Blechteils. Zudem überragt die Formecke 36 die Frontträgerwand 27 des Kunststoffträgers 19 um einen Überstand a, der ebenfalls in etwa der Materialstärke s des Blechteils 23 entspricht und die frontseitig sichtbare, dreieckförmige Aussparung 45 ausfüllt.

Beim Zusammenbau wird der Kunststoffträger 19 in der Bautiefenrichtung y von hinten in das haubenförmige Blechteil 23 eingesetzt. Um noch beim Einsetzvorgang eine lagerichtige Vorpositionierung des Kunststoffträgers 19 mit dem haubenförmigen Blechteil 23 zu erreichen, werden beim Fügevorgang die Formecken 36 des Kunststoffträgers 19 als Zentrierelemente in die beiden offenen Einführbereiche 49 der Eckausschnitte 35 des haubenförmigen Blechteils 23 eingeführt.

In der Fig. 5 ist in einem weiteren Ausführungsbeispiel eine Bedieneinheit 17 dargestellt, die grundsätzlich identisch aufgebaut ist wie die in den vorangegangenen Figuren gezeigte Bedieneinheit 17. Im Unterschied zu den vorangegangenen Figuren erstrecken sich die beiden, den Eckausschnitt 35 definierenden Schnittkanten 38, 39 nicht bis in die frontseitige Bedienblende 24 hinein. Vielmehr schließen die Schnittkanten 38, 39 unmittelbar mit den Biegekanten 41, 43 ab, so dass die Formecke 36 des Kunststoffträgers 19 in der Bautiefenrichtung y von der frontseitigen Bedienblende 24 überdeckt ist. In einer Blickrichtung von vorne ist somit die Formecke 36 nicht vom Benutzer einsehbar.

**BEZUGSZEICHENLISTE**

| | | | |
|---|---|---|---|
| 1 | Türinnenelement | S | Scheitelpunkt |
| 3 | Türaußenelement | y, y, z | Raumrichtungen |
| 5 | Rahmenabschnitt | s | Blechstärke |
| 7 | Befestigungsflansch | | |
| 9 | Schraubverbindungen | | |
| 11 | Auflagesteg | | |
| 13 | Scharnierhebel | | |
| 15 | Schwenkachse | | |
| 17 | Bedieneinheit | | |
| 19 | Komponententräger | | |
| 21 | Steuerelektronik | | |
| 23 | haubenförmiges Blechteil | | |
| 24 | Bedienblende | | |
| 25 | Dachwand | | |
| 26 | Seitenwände | | |
| 27 | Frontträgerwand | | |
| 28 | Querleiste | | |
| 29 | Seitenleisten | | |
| 33 | Eckbereich | | |
| 35 | Eckausschnitt | | |
| 36 | Formecke | | |
| 37 | Verbindungsfläche | | |
| 38, 39 | Schnittkanten | | |
| 41, 43 | Biegekanten | | |
| 45 | Aussparung | | |
| 47 | Stirnseite der Formecke 36 | | |
| 48 | fensterartige Ausnehmung | | |
| 49 | offener Einführbereich | | |
| Δh | Stufenhöhe | | |
| a | Überstand | | |

## Patentansprüche

1. Geschirrspülmaschine, insbesondere Haushaltsgeschirrspülmaschine, mit einer Gerätetür, die eine Bedieneinheit (17) mit einem inneren Komponententräger (19) aufweist, der Elektronikbauteile (21) sowie Bedien- und Anzeigeelemente trägt und von einem haubenförmigen Blechteil (23) eingefasst ist, das eine frontseitige Bedienblende (24) für die Bedien- und Anzeigeelemente sowie von der frontseitigen Bedienblende (24) um Biegekanten (41, 43) nach hinten abgewinkelte Dach- und Seitenwände (25, 26) aufweist, **dadurch gekennzeichnet, dass** an einem Eckbereich (33) zwischen der Dachwand (25) und jeweils einer der Seitenwände (26) ein freier Eckausschnitt (35) vorgesehen ist, in den eine Formecke (36) des Komponententrägers (19) einragt.

2. Geschirrspülmaschine nach Anspruch 1, **dadurch gekennzeichnet, dass** der zwischen der Dachwand (25) und der Seitenwand (26) des Blechteils (23) befindliche Eckausschnitt (35) von einer dachwandseitigen Schnittkante (38) sowie einer seitlichen Schnittkante (39) begrenzt ist, und dass insbesondere eine sich in der Bautiefenrichtung (y) erstreckende Kantenlänge (I) des Eckausschnitts (35) der Bautiefe der Dachwand (25) und der Seitenwand (26) entspricht.

3. Geschirrspülmaschine nach Anspruch 1 oder 2, **dadurch gekennzeichnet, dass** der Eckausschnitt (35) vollständig, insbesondere entlang der gesamten Kantenlängen (I) der Schnittkanten (38, 39), mit der Formecke (36) des Komponententrägers (19) ausgefüllt ist.

4. Geschirrspülmaschine nach einem der vorhergehenden Ansprüche, **dadurch gekennzeichnet, dass** eine frontseitige Stirnseite (47) der Formecke (36) des Komponententrägers (19) an der frontseitigen Bedienblende (24) freigelegt ist.

5. Geschirrspülmaschine nach einem der vorhergehenden Ansprüche, **dadurch gekennzeichnet, dass** sich der Eckausschnitt (35) bis in die frontseitige Bedienblende (24) des Blechteils erstreckt, und zwar unter Bildung einer rechtwinkligen Aussparung (45) in der Bedienblende (24).

6. Geschirrspülmaschine nach einem der vorhergehenden Ansprüche, **dadurch gekennzeichnet, dass** die Schnittkanten (38, 39) über die dachseitigen und seitlichen Biegekanten (41, 43) des Blechteils (23) hinweg sich bis in die frontseitige Bedienblende (24) erstreckt und dort rechtwinklig an einem Scheitelpunkt (S) zusammenlaufen.

7. Geschirrspülmaschine nach einem der vorhergehenden Ansprüche, **dadurch gekennzeichnet, dass** die Formecke (36) des Komponententrägers (19) in der Bautiefenrichtung (y) von der frontseitigen Bedienblende (24) überdeckt ist.

8. Geschirrspülmaschine nach einem der vorhergehenden Ansprüche, **dadurch gekennzeichnet, dass** die Schnittkanten (38, 39) des Eckausschnitts (35) an den Biegekanten (41, 43) zwischen der Bedienblende (24) und der Dach- sowie Seitenwände (25, 26) abschließen.

9. Geschirrspülmaschine nach einem der vorhergehenden Ansprüche, **dadurch gekennzeichnet, dass** die Formecke (36) des Komponententrägers (19) flächenbündig mit der Dachwand (25) und der Seitenwand (26) des Blechteils (23) ausgerichtet sind.

10. Geschirrspülmaschine nach einem der vorhergehenden Ansprüche, **dadurch gekennzeichnet, dass** der Eckausschnitt (35) einen in der Bautiefenrichtung (y) nach hinten offenen Einführbereich (49) aufweist, durch den die Formecke (36) beim Zusammenbau der Bedieneinheit (17) der Gerätetür einschiebbar ist.

11. Geschirrspülmaschine nach einem der vorhergehenden Ansprüche, **dadurch gekennzeichnet, dass** die beiden in der Geräteseitenrichtung (x) voneinander beabstandeten Formecken (36) als Zentrierelemente den Komponententräger (19) lagesicher im haubenförmigen Blechteil (23) positionieren.

12. Geschirrspülmaschine nach einem der vorhergehenden Ansprüche, **dadurch gekennzeichnet, dass** die Formecke (36) materialeinheitlich und/oder einstückig am Komponententräger (19) angeformt ist.

13. Geschirrspülmaschine nach einem der vorhergehenden Ansprüche, **dadurch gekennzeichnet, dass** der Komponententräger (19) eine Frontträgerwand (27), die der Innenseite der Bedienblende (24) zugewandt ist, sowie davon abgewinkelte Quer- und Seitenleisten (28, 29) aufweist, die jeweils den Dach- und Seitenwänden (25, 26) des Blechteils (23) zugewandt sind.

14. Geschirrspülmaschine nach Anspruch 13, **dadurch gekennzeichnet, dass** die Formecke (36) des Komponententrägers (19) als ein Materialvorsprung um eine Stufenhöhe (Δh) von den Quer- und Seitenleisten (28, 29) des Komponententrägers (19) vorragt, die insbesondere der Blechstärke (s) des Blechteils (23) entspricht, und/oder dass die Formecke (36) die Frontträgerwand (27) des Komponententrägers (19) um einen Überstand (a) in der Bautiefenrichtung (y) überragt, der insbesondere der Blechstärke (s) des Blechteils (23) entspricht.

## Claims

1. Dishwasher, in particular household dishwasher, with an appliance door, which has an operating unit (17) with an inner component carrier (19), which carries electronic components (21) as well as operating and display elements and is bordered by a hood-shaped sheet metal part (23), which has a front-side operating panel (24) for the operating and display elements as well as ceiling and side walls (25, 26) angled backwards from the front-side operating panel (24) about bending edges (41, 43), **characterised in that** a free corner segment (35), in which a shaped corner (36) of the component carrier (19) protrudes, is provided at a corner region (33) between the ceiling wall (25) and one of the side walls (26) in each case.

2. Dishwasher according to claim 1, **characterised in that** the corner segment (35) located between the ceiling wall (25) and the side wall (26) of the sheet metal part (23) is delimited by a ceiling-wall side cut edge (38) and by a lateral cut edge (39), and that in particular an edge length (1) of the corner segment (35) extending in the structural depth direction (y) corresponds with the structural depth of the ceiling wall (25) and the side wall (26).

3. Dishwasher according to claim 1 or 2, **characterised in that** the corner segment (35) is completely filled up by the shaped corner (36) of the component carrier (19), in particular along the entire edge length (1) of the cut edges (38, 39).

4. Dishwasher according to one of the preceding claims, **characterised in that** a front-side end face (47) of the shaped corner (36) of the component carrier (19) is exposed on the front-side operating panel (24).

5. Dishwasher according to one of the preceding claims, **characterised in that** the corner segment (35) extends into the front-side operating panel (24) of the sheet metal part, namely while forming a right-angled recess (45) in the operating panel (24).

6. Dishwasher according to one of the preceding claims, **characterised in that** the cut edges (38, 39) extend beyond the ceiling-side and lateral bending edge (41, 43) of the sheet metal part (23) into the front-side operating panel (24) and converge at right angles at an apex (S).

7. Dishwasher according to one of the preceding claims, **characterised in that** the shaped corner (36) of the component carrier (19) is covered by the front-side operating panel (24) in the structural depth direction (y).

8. Dishwasher according to one of the preceding claims, **characterised in that** the cut edges (38, 39) of the corner segment (35) conclude at the bending edges (41, 43) between the operating panel (24) and the ceiling and side walls (25, 26).

9. Dishwasher according to one of the preceding claims, **characterised in that** the shaped corners (36) of the component carrier (19) are oriented such that they are flush-mounted with the ceiling wall (25) and the side wall (26) of the sheet metal part (23).

10. Dishwasher according to one of the preceding claims, **characterised in that** the corner segment (35) has an entry region (49) open to the rear in the structural depth direction (y), through which the shaped corner (36) can be inserted when assembling the operating unit (17) of the appliance door.

11. Dishwasher according to one of the preceding claims, **characterised in that** the two shaped corners (36) spaced apart from one another in the appliance side direction (x) position the component carrier (19) in a positionally secure manner in the hood-shaped sheet metal part (23) as centring elements.

12. Dishwasher according to one of the preceding claims, **characterised in that** the shaped corner (36) is moulded on the component carrier (19) with common materials and/or in one piece.

13. Dishwasher according to one of the preceding claims, **characterised in that** the component carrier (19) has a front carrier wall (27), which faces towards the inner side of the operating panel (24), as well as transverse and lateral strips (28, 29) angled away therefrom, which in each case face towards the ceiling and side walls (25, 26) of the sheet metal part (23).

14. Dishwasher according to claim 13, **characterised in that** the shaped corner (36) of the component carrier (19) protrudes as a material protrusion from the transverse and lateral strips (28, 29) of the component carrier (19) at a step height (Δh), which in particular corresponds to the sheet metal thickness (s) of the sheet metal part (23), and/or that the shaped corner (36) projects beyond the front carrier wall (27) of the component carrier (19) by an excess length (a) in the structural depth direction (y), which in particular corresponds to the sheet metal thickness (s) of the sheet metal part (23).

## Revendications

1. Lave-vaisselle, en particulier lave-vaisselle ménager, muni d'une porte présentant une unité de commande (17) avec un support intérieur de composant (19) qui supporte des parties constitutives électroniques (21) ainsi que des éléments de commande et d'indication et qui est entourée d'une pièce tôlée coiffante (23) présentant un panneau de commande côté avant (24) destiné aux éléments de commande et d'indication ainsi que des parois de recouvrement et latérales (25, 26) pliées vers l'arrière par le panneau de commande (24) côté avant autour de bord courbés (41, 43), **caractérisé en ce que** sur une zone de coin (33) une découpe en coin (35) libre est prévue entre la paroi de recouvrement (25) et chacune des parois latérales (26), dans laquelle dépasse un coin moulé (36) du support de composants (19).

2. Lave-vaisselle selon la revendication 1, **caractérisé en ce que** la découpe en coin (35) se trouvant entre la paroi de recouvrement (25) et la paroi latérale (26) de la pièce tôlée (23), est délimitée par un bord tranchant (38) côté paroi de recouvrement ainsi que par un bord tranchant (39) latéral, et **en ce qu'**en particulier une longueur de bord (I) de la découpe en coin (35) s'étendant dans le sens de la profondeur (y) correspond à la profondeur de la paroi de recouvrement (25) et de la paroi latérale (26).

3. Lave-vaisselle selon la revendication 1 ou 2, **caractérisé en ce que** la découpe en coin (35) est comblée entièrement, en particulier le long de toutes les longueurs de bord (I) des bords tranchants (38, 39) par le coin moulé (36) du support de composants (19).

4. Lave-vaisselle selon l'une des revendications précédentes, **caractérisé en ce qu'**un côté frontal côté avant (47) du coin moulé (36) du support de composants (19) est dégagé sur le panneau de commande (24) côté avant.

5. Lave-vaisselle selon l'une des revendications précédentes, **caractérisé en ce que** la découpe en coin (35) s'étend jusque dans le panneau de commande (24) de la pièce tôlée côté avant et ce, en formant un évidement en angle droit (45) dans le panneau de commande (24).

6. Lave-vaisselle selon l'une des revendications précédentes, **caractérisé en ce que** les bords tranchants (38, 39) s'étendent au-dessus des bords courbés (41, 43) côté recouvrement et latéraux de la pièce tôlée (23) jusque dans le panneau de commande (24) côté avant et y convergent en angle droit sur un sommet (S).

7. Lave-vaisselle selon l'une des revendications précédentes, **caractérisé en ce que** le coin moulé (36) du support de composants (19) est recouvert dans le sens de la profondeur (y) par le panneau de commande (24) côté avant.

8. Lave-vaisselle selon l'une des revendications précédentes, **caractérisé en ce que** les bords tranchants (38, 39) de la découpe en coin (35) se limitent au niveau des bords courbés (41, 43) entre le panneau de commande (24) et les parois de recouvrement et les parois latérales (25, 26).

9. Lave-vaisselle selon l'une des revendications précédentes, **caractérisé en ce que** le bord moulé (36) du support de composants (19) présente une orientation arasante avec la paroi de recouvrement (25) et la paroi latérale (26) de la pièce tôlée (23).

10. Lave-vaisselle selon l'une des revendications précédentes, **caractérisé en ce que** la découpe en coin (35) présente une zone d'insertion (49) ouverte vers l'arrière dans le sens de la profondeur (y) par laquelle le coin moulé (36) peut être inséré lors du montage de l'unité de commande (17) de la porte.

11. Lave-vaisselle selon l'une des revendications précédentes, **caractérisé en ce que** les deux coins moulés (36) écartés l'un de l'autre dans le sens latéral de l'appareil (x) se positionnent comme des éléments de centrage en place par rapport au support de composants (19) dans la pièce tôlée (23) coiffante.

12. Lave-vaisselle selon l'une des revendications précédentes, **caractérisé en ce que** le coin moulé (36) est formé en un matériau unique et/ou monobloc sur le support de composants (19).

13. Lave-vaisselle selon l'une des revendications précédentes, **caractérisé en ce que** le support de composants (19) présente une paroi de support avant (27), laquelle est tournée vers le côté intérieur du panneau de commande (24), ainsi que des profilés courbés transversaux et latéraux (28, 29) de celui-ci, lesquels sont tournés chacun vers les parois de recouvrement et latérales (25, 26) de la pièce tôlée (23).

14. Lave-vaisselle selon la revendication 13, **caractérisé en ce que** le coin moulé (36) du support de composants (19) dépasse comme saillie de matière d'une hauteur en niveau (Δh) des profilés transversaux et latéraux (28, 29) du support de composants (19), qui correspond en particulier à l'épaisseur de tôle (s) de la pièce tôlée (23), et/ou **en ce que** le coin moulé (36) dépasse par le haut la paroi de support avant (27) du support de composants (19) d'un surplomb (a) dans le sens de la profondeur (y), qui correspond en particulier à l'épaisseur de tôle (s) de la pièce tôlée (23).
